# EUROPÄISCHE PATENTSCHRIFT

(11) **EP 0 966 642 B1**
(45) Veröffentlichungstag und Bekanntmachung des Hinweises auf die Patenterteilung: **16.05.2001**
(21) Anmeldenummer: 98916933.9
(22) Anmeldetag: 12.03.1998
(51) Int. Cl.: F27D 15/02, F16F 3/02, F23H 9/04

(54) **LAGERVORRICHTUNG FÜR DEN BEWEGLICHEN TEIL EINES KÜHL- ODER FEUERUNGSROSTS**
MOUNTING DEVICE FOR THE MOVABLE PART OF A COOLING OR HEATING GRID
DISPOSITIF DE SUPPORT POUR LA PARTIE MOBILE D'UNE GRILLE DE REFROIDISSEMENT OU DE CHAUFFE

(30) Priorität: 13.03.1997 DE 19710332; 10.10.1997 DE 19744903
(43) Veröffentlichungstag der Anmeldung: 29.12.1999
(73) Patentinhaber: BMH Claudius Peters GmbH, 21614 Buxtehude (DE)
(72) Erfinder: SUER, Ulrich, D-31547 Rehburg (DE)
(74) Vertreter: Glawe, Delfs, Moll & Partner
(86) Internationale Anmeldenummer: EP9801450
(87) Internationale Veröffentlichungsnummer: WO9840683

(56) Entgegenhaltungen:
- DE-A- 4 132 475
- DE-A- 4 417 422
- DE-B- 1 017 072
- DE-B- 1 286 816
- DE-C- 3 844 493
- DE-U- 9 012 811
- FR-A- 497 546

## Beschreibung

Schubroste, die als Kühl- oder Feuerungsroste verwendet werden, setzen sich alternierend aus feststehenden und in Förderrichtung hin- und herbeweglichen Querreihen von Rostplatten zusammen. Die Reihen von beweglichen Rostplatten werden sämtlich oder gruppenweise von einem beweglich gelagerten Rahmen getragen. Zur Lagerung werden Laufrollen verwendet, die auf einer Schiene abrollen. Sie unterliegen einem hohen Verschleiß, der zu einem unerwünschten Absenken der beweglichen Rostplattenreihen gegenüber den feststehenden führt. Man hat vorgeschlagen (DE-C-38 44 493), dies durch Lagervorrichtungen zu vermeiden, die eine Blattfeder umfassen, an der der bewegliche Teil des Rosts pendelnd aufgehängt ist. Sie haben den Nachteil, daß die Blattfeder sehr lang ausgeführt sein muß, damit die vertikale Komponente der Pendelbewegung vernachlässigbar gering bleibt. Die große Länge der Blattfedern ist nicht nur wegen ihres Platzbedarfs störend, sondern auch wegen ihrer starken Wärmedehnung, die zum Absenken des Rostteils und damit zu einer Beeinflussung der Lage der feststehenden und der beweglichen Rostplattenreihen im Verhältnis zueinander führt.

Der Erfindung liegt die Aufgabe zugrunde, einen Rost der im Oberbegriff des Anspruchs 1 genannten Art zu schaffen, bei dem die Lageänderung des beweglichen Rostteils durch Wärmedehnung der Blattfedern verringert ist.

Die erfindungsgemäße Lösung besteht in den Merkmalen des Anspruchs 1 und vorzugsweise denjenigen der Unteransprüche. Demgemäß sind mehrere Blattfedern nebeneinander angeordnet. Der bewegliche Rostteil ist am unteren Ende einer ersten Blattfeder befestigt, deren oberer Aufhängepunkt mit dem unteren Ende einer zweiten , benachbarten Blattfeder zur Übertragung der Kräfte verbunden ist. Daraus ergibt sich eine N- oder zickzackförmige Anordnung der Blattfedern und der Glieder, die die Kraft vom oberen Ende der ersten Blattfeder auf das untere Ende der zweiten Blattfeder übertragen. Im Vergleich mit der Länge der Blattfedern der eingangs erläuterten Aufhängeanordnungen wird diese Länge auf mehrere Blattfedern aufgeteilt. Gleiche horizontale Bewegungsstrecke wird mit entsprechend geringerer vertikaler Ausdehnung der Lagervorrichtung erzielt. Entsprechend verringert sich auch diejenige Länge, die wärmedehnend wirksam wird, so daß der Wärmedehnungsfehler in der Positionierung der beweglichen Rostplattenreihen im Verhältnis zu den feststehenden Rostplattenreihen entsprechend vermindert wird.

Zickzack- oder N-förmig miteinander verbundene Blattfedern sind an sich bekannt (FR-A-497546; DE-B-1286816), jedoch ohne Bezug zu der der Erfindung zugrundeliegenden Aufgabe.

Das Glied, das in der erfindungsgemäßen Lagervorrichtung die Verbindung zwischen dem oberen Ende der ersten Blattfeder mit dem unteren Ende der zweiten Blattfeder bewirkt, ist zweckmäßigerweise starr ausgebildet.

Zweckmäßigerweise werden mehr als zwei Blattfedern in der angegebenen Weise miteinander verbunden, so daß der insgesamt erforderliche Bewegungsweg sich auf mehr als zwei Blattfedern verteilt. Dadurch kann die Höhe der Vorrichtung weiter verringert werden.

Besonders vorteilhaft ist eine Anordnung, bei der diejenige Blattfeder, an deren unterem Ende der bewegliche Rostteil zu befestigen ist, zwischen einem Paar von sie haltenden Blattfedern angeordnet ist. Auf jeder Seite der Blattfeder, an der der Rostteil aufgehängt ist, befindet sich somit eine Blattfeder, von deren unteren Enden die Kräfte auf das obere Aufhängeende der erstgenannten Blattfeder übertragen werden.

Beiderseits der den Rostteil unmittelbar tragenden Blattfeder kann eine größere Zahl weiterer Blattfedern vorgesehen werden, so daß die Bewegungsstrecke auf mehrere Paare von Blattfedern aufgeteilt wird.

Nach einem besonderen Merkmal der Erfindung sind diejenigen Glieder, die die Kraft von dem Paar benachbarter Blattfedern zum oberen Aufhängepunkt der den beweglichen Rostteil tragenden Feder übertragen, starr miteinander verbunden. Das gilt auch für das nächstfolgende dieser Paare, falls vorhanden. Zweckmäßigerweise ist die Anordnung symmetrisch.

Das Glied, das jeweils die Kraft vom oberen Aufhängepunkt einer Blattfeder zum unteren Ende einer anderen Blattfeder überträgt, kann schräg zur (vertikalen) Richtung der Blattfedern verlaufen. Jedoch ist es auch möglich, die Blattfedern und die sie verbindenden Glieder parallel anzuordnen.

Unter dem Begriff Blattfeder sollen auch Blattfederpakete verstanden werden, also Anordnungen von Federn, die gemeinsam derselben Beanspruchung unterworfen sind und sich gemeinsam parallel verformen.

Die Lagervorrichtung wird zweckmäßigerweise in einem besonderen Gehäuse angeordnet zum Schutz vor mechanischen und thermischen Einflüssen. So kann die Vorrichtung auch innerhalb des Kühler- bzw. Feuerungsgehäuses angeordnet werden.

Die Erfindung wird im folgenden näher unter Bezugnahme auf die Zeichnung erläutert, die vorteilhafte Ausführungsbeispiele veranschaulicht. Es zeigen:
- Fig. 1: eine perspektivische Gesamtansicht,
- Fig. 2 bis 5: unterschiedliche Ausführungsformen der Lagervorrichtung und
- Fig. 6: den Höhenversatz bei herkömmlicher Lagerung.

Gemäß Fig. 1 wird der bewegliche Rahmen 2 eines Rostkühlers, dessen Rostplatten und stationäre Teile übersichtshalber weggelassen sind, von vier Lagervorrichtungen in Gehäusen 1 getragen. Zu diesem Zweck sind am Rahmen Querträger 5 angeordnet, deren Enden an den Lagervorrichtungen aufgehängt sind. Die Lagervorrichtungen können in das Kühler- bzw. Führungsgehäuse integriert werden. Es ist auch möglich, sie neben (außerhalb) dem Kühler- bzw. Ofengehäuse zu installieren. Selbstverständlich können auch mehr als die angedeuteten vier Lagervorrichtungen verwendet werden.

Die einfachste Ausführung einer Lagervorrichtung zeigt Fig. 2. Das obere Ende der zweiten Blattfeder 7b ist an einem nicht dargestellten Tragelement befestigt. Von dem unteren Ende 3 dieser Blattfeder wird die von ihr aufgenommene Kraft gemäß Pfeil 10 übertragen auf den Punkt 6, an welchem die erste Blattfeder 7a aufgehängt ist, deren unteres Ende 9 mit dem zu tragenden Teil des Rosts verbunden ist. Eine horizontale Auslenkung 4 des Punkts 9 führt zu entsprechender Verbiegung der Blattfedern 7a, 7b, wobei jede dieser Federn die Hälfte des gesamten Auslenkungsbetrags leistet. Die Anordnung ist N-förmig, wobei die Blattfedern 7a, 7b die vertikalen Glieder bilden, deren entgegengesetzte Enden durch ein Verbindungsglied 13 verbunden sind. Dieses kann - wie in Fig. 2 gezeigt - schräg verlaufen. Es kann aber auch parallel zu den Blattfedern 7a, 7b angeordnet sein.

Fig. 4 zeigt das Element gemäß Fig. 2 in dreifacher Hintereinanderschaltung. Das heißt, es sind vier Blattfedern 7a bis 7d vorgesehen, wobei jeweils aufeinanderfolgende durch Glieder 13 miteinander verbunden sind. Der gesamte Bewegungsweg 4 teilt sich daher auf vier Blattfedern auf.

Fig. 3 zeigt eine Lagervorrichtung, in welcher die Anordnung gemäß Fig. 2 symmetrisch beidseitig der ersten Blattfeder 7a angeordnet ist. Diese erste Blattfeder 7a, deren unteres Ende 9 mit dem beweglichen Rostteil verbunden ist, wird an ihrem oberen Ende 6 von zwei spiegelbildlich symmetrisch angeordneten zweiten Blattfedern 7b getragen, deren obere Enden 8 an einer nicht näher dargestellten festen Struktur verankert sind und deren Zugkraft über Glieder 13 von ihren unteren Enden 3 auf das obere Ende 6 der Blattfeder 7a übertragen wird.

Die Übertragungsglieder 13 können dadurch, daß ihre oberen Flanschen, die das obere Ende der Blattfeder 7a einspannen, fest miteinander verschraubt sind, starr miteinander verbunden sein. Statt dessen oder zusätzlich können auch ihre unteren Enden 3 miteinander verbunden werden, ohne die Bewegungsfreiheit des unteren Endes 9 der Blattfeder 7a zu beeinträchtigen. Die beiden Verbindungsglieder 13 können auch aus einem Stück gebildet sein. Die Stabilität der Vorrichtung wird durch die Verbindung verbessert.

Fig. 5 zeigt eine Lagervorrichtung, die - analog der Ausführung gemäß Fig. 3 - auf einer symmetrischen, beiderseitigen Abstützung der ersten Blattfeder 7a beruht, die mit dem beweglichen Rostteil am unteren Ende 9 verbunden ist. Der Bewegungsweg 4 teilt sich im Vergleich mit der Ausführung gemäß Fig. 3 auf eine größere Anzahl von zweiten und dritten Blattfedern auf, so daß eine geringere Bauhöhe im Verhältnis zum Bewegungsweg gewählt werden kann.

Auch in diesem Zusammenhang gilt, daß die Stabilität durch die paarweise Koppelung von an entsprechender Stelle stehenden Verbindungsgliedern verbessert werden kann. Für die Verbindungsglieder 13a gilt das oben in bezug auf Fig. 4 Gesagte. Die Verbindungsglieder 13b können beispielsweise durch eine Koppelstange, die strichpunktiert bei 14 angedeutet ist, starr miteinander verbunden werden, ohne die Bewegungsmöglichkeit der dazwischen liegenden anderen Glieder der Lagervorrichtung zu beeinträchtigen.

Die dargestellten Lagervorrichtungen sind mit Gelenkgetrieben vergleichbar, in denen die Gelenke durch Federelemente ersetzt sind.

Fig. 6 veranschaulicht den Höhenversatz bei der seitlichen Auslenkung einer Blattfederaufhängung. Wenn das untere, eingespannte Ende 9 der im Ruhezustand gestrichelt dargestellten Blattfeder in der mit durchgezogenen Linien gezeigten Weise um den Betrag 12 gegenüber dem oberen, ebenfalls eingespannten Ende der Blattfeder ausgelenkt wird, hebt sich das untere Ende um den Betrag 11 an. Verteilt man die Auslenkung auf mehrere, erfindungsgemäß hintereinandergeschaltete Blattfedern, so reduziert sich der Höhenversatz entsprechend.

So wie in Fig. 6 angedeutet, sind auch in den Ausführungen gemäß Fig. 2 bis 5 die Enden der Blattfedern zwischen den starr miteinander verbundenen Flanschen der Übertragungsglieder 13 dargestellten Flanschen eingespannt. Unbedingt erforderlich ist dies aber nicht.

## Patentansprüche

1. Kühl- oder Feuerungsrost mit einer Lagervorrichtung für einen hin- und herbeweglichen Teil des Rosts, die eine erste Blattfeder (7a) enthält, deren oberer Aufhängepunkt (6) mit einer Tragstruktur verbunden ist und an deren unteren Ende (9) der bewegliche Rostteil (2) befestigt ist, dadurch gekennzeichnet, daß der obere Aufhängepunkt (6) der ersten Blattfeder (7a) mit dem unteren Ende (3) einer neben der ersten Blattfeder (7a) angeordneten zweiten Blattfeder (7b) kraftübertragend verbunden ist, deren oberes Ende (8) mit der Tragstruktur verbunden ist

2. Lagervorrichtung zur Verwendung bei dem Kühl- oder Feurungsrost nach Anspruch 1, dadurch gekennzeichnet, daß das obere Ende (6) der ersten Blattfeder (7a) über ein starres Verbindungsglied (10) mit dem unteren Ende (3) der zweiten Blattfeder (7b) verbunden ist.

3. Lagervorrichtung nach Anspruch 2 zur Verwendung bei dem Kühl- oder Feuerungsrost nach Anspruch 1, dadurch gekennzeichnet, daß die erste Blattfeder (7a) zwischen einem Paar von sie haltenden zweiten Blattfedern (7b) angeordnet ist.

4. Lagervorrichtung nach Anspruch 3, dadurch gekennzeichnet, daß die zweiten Blattfedern von einem Paar dritter Blattfedern gehalten sind.

5. Lagervorrichtung nach Anspruch 3 oder 4, dadurch gekennzeichnet, daß die das obere Ende (6) der ersten Blattfeder (7a) mit den unteren Enden (3) der zweiten Blattfedern verbindenden Glieder (13, 13a) starr miteinander verbunden sind.

6. Lagervorrichtung nach Anspruch 4 oder 5, dadurch gekennzeichnet, daß auch weitere Paare von symmetrisch angeordneten Übertragungsgliedern (13b) zu gemeinsamer Bewegung miteinander verbunden sind.

7. Lagervorrichtung nach einem der Ansprüche 3 bis 5, dadurch gekennzeichnet, daß die Anordnung der Blattfedern (7) symmetrisch ist.

8. Lagervorrichtung nach einem der Ansprüche 2 bis 7, dadurch gekennzeichnet, daß sie in einem besonderen Gehäuse (1) angeordnet ist.

9. Lagervorrichtung nach einem der Ansprüche 2 bis 8, dadurch gekennzeichnet, daß sie außerhalb des Kühler- oder Feuerungsgehäuses angeordnet ist.

## Claims

1. A cooling or fire grate with a mounting device for a reciprocating part of the grate, which comprises a first leaf spring (7a), the upper suspension point (6) of which is connected to a first support structure and to the lower end (9) of which the movable grate part (2) is secured, characterised in that the upper suspension point (6) of the first leaf spring (7a) is connected in a force-transmitting manner to the lower end (3) of a second leaf spring (7b) disposed near the first leaf spring (7a), the upper end (8) of which second leaf spring is connected to the support structure.

2. A mounting device for use in the cooling or fire grate according to Claim 1, characterised in that the upper end (6) of the first leaf spring (7a) is connected via a rigid connecting member (10) to the lower end (3) of the second leaf spring (7b).

3. A mounting device according to Claim 2 for use in the cooling or fire grate according to Claim 1, characterised in that the first leaf spring (7a) is disposed between a pair of second leaf springs (7b) supporting it.

4. A mounting device according to Claim 3, characterised in that the second leaf springs are supported by a pair of third leaf springs.

5. A mounting device according to Claim 3 or 4, upper end (6) of the first leaf spring (7a) to the lower ends (3) of the second leaf springs are rigidly connected with one another.

6. A mounting device according to Claim 4 or 5, characterised in that further pairs of symmetrically arranged transmission members (13b) are also connected with one another for common movement.

7. A mounting device according to any one of Claims 3 to 5, characterised in that the arrangement of the leaf springs (7) is symmetrical.

8. A mounting device according to any one of Claims 2 to 7, characterised in that it is arranged in a separate housing (1).

9. A mounting device according to any one of Claims 2 to 8, characterised in that it is arranged outside the cooler or fire housing.

## Revendications

1. Grille de refroidissement ou de chauffage comportant un dispositif de support pour une partie de la grille, déplaçable dans un sens et dans l'autre, qui contient un premier ressort à lame (7a) dont le point supérieur de suspension (6) est relié à une structure portante, et à l'extrémité inférieure (9) duquel est fixée la partie mobile (2) de la grille, caractérisée en ce que le point supérieur de suspension (6) du premier ressort à lame (7a) est relié, de manière à transmettre les forces, à l'extrémité inférieure (3) d'un deuxième ressort à lame (7b) disposé à côté du premier ressort à lame (7a) et dont l'extrémité supérieure (8) est reliée à la structure portante.

2. Dispositif de support destiné à être utilisé dans la grille de refroidissement ou de chauffage selon la revendication 1, caractérisé en ce que l'extrémité supérieure (6) du premier ressort à lame (7a) est reliée à l'extrémité inférieure (3) du deuxième ressort à lame (7b), par un élément de liaison (10) rigide.

3. Dispositif de support selon la revendication 2, destiné à être utilisé dans la grille de refroidissement ou de chauffage selon la revendication 1, caractérisé en ce que le premier ressort à lame (7a) est disposé entre une paire de deuxièmes ressorts à lame (7b), qui maintiennent le premier.

4. Dispositif de support selon la revendication 3, caractérisé en ce que les deuxièmes ressorts à lame sont maintenus par une paire de troisièmes ressorts à lame.

5. Dispositif de support selon la revendication 3 ou 4, caractérisé en ce que les éléments (13, 13a), qui relient l'extrémité supérieure (6) du premier ressort à lame (7) aux extrémités inférieures (3) des deuxièmes ressorts à lame, sont reliés entre eux rigidement.

6. Dispositif de support selon la revendication 4 ou 5, caractérisé en ce que d'autres paires d'éléments de transmission (13b), disposés symétriquement, sont reliés aussi entre eux, pour leur mouvement commun.

7. Dispositif de support selon l'une des revendications 3 à 5, caractérisé en ce que la disposition des ressorts à lame (7) est symétrique.

8. Dispositif de support selon l'une des revendications 2 à 7, caractérisé en ce qu'il est disposé dans un boîtier (1) particulier.

9. Dispositif de support selon l'une des revendications 2 à 8, caractérisé en ce qu'il est disposé à l'extérieur du carter du refroidisseur ou du chauffage.
